# FASCICULE DE BREVET EUROPEEN

(11) **EP 2 935 724 B1**
(45) Date de publication et mention de la délivrance du brevet: **28.04.2021**
(21) Numéro de dépôt: 13818266.2
(22) Date de dépôt: 09.12.2013
(51) Int. Cl.: E04G 15/06, E04G 15/02

(54) **DISPOSITIF DE COFFRAGE**
SCHALUNGSVORRICHTUNG
FORMWORK DEVICE

(30) Priorité: 19.12.2012 FR 1203488
(43) Date de publication de la demande: 28.10.2015
(73) Titulaire: Guillon, Manuel, 26600 Tain l'Hermitage (FR); Sarl ATS2I, 69640 Ville-sur-Jarnioux (FR)
(72) Inventeur: GUILLON, Manuel, 26600 Tain l'Hermitage (FR)
(74) Mandataire: Verriest, Philippe
(86) Numéro de dépôt international: PCT/FR2013/052997
(87) Numéro de publication internationale: WO 2014/096623

(56) Documents cités:
- EP-A1- 0 086 376
- DE-A1- 2 104 878
- DE-A1- 3 910 800
- DE-A1- 10 320 003
- DE-U- 1 835 999
- FR-A1- 2 696 203
- FR-A5- 2 161 407
- NL-A- 8 900 704
- US-A- 2 515 977

## Description

La présente invention concerne le domaine du bâtiment et du génie civil et a plus particulièrement pour objet un dispositif de coffrage pour réaliser une réservation dans une paroi en béton coulé.

Le coffrage de ces réservations, en particulier de grandes dimensions, est traditionnellement effectué à l'aide de coffrages monoblocs fabriqués en atelier à la dimension spécifique de l'ouverture concernée.

Ces coffrages traditionnels de réservation sont le plus souvent soit à usage unique, par exemple les coffrages dits perdus, soit faiblement réutilisés dans le cas où une même ouverture se répète successivement dans des dimensions strictement identiques sur un même chantier.

Pour chaque bâtiment ou ouvrage de génie civil créé, il est ainsi traditionnellement fabriqué autant de coffrages de réservation spécifiques qu'il n'y a d'ouvertures de dimensions différentes à créer. Chaque coffrage de réservation spécifique devient ensuite rapidement un déchet volumineux à évacuer et à traiter.

Ce mode de coffrage traditionnel de réservation génère aussi un nombre important de transports routiers au fur et à mesure de l'avancement du chantier et de la diffusion de plans de construction

Le document FR 2 696 203 A1 divulgue un dispositif de coffrage selon le préambule de la revendication indépendante 1.

La présente invention a pour but de résoudre tout ou partie des inconvénients mentionnés ci-dessus.

A cet effet, la présente invention a pour objet un dispositif de coffrage pour réaliser une réservation adaptée aux dimensions d'une ouverture souhaitée dans une paroi en béton coulé selon la revendication indépendante 1.

Cette disposition permet de former des coffrages de réservation en s'adaptant aux dimensions de l'ouverture souhaitée.

Après le coulage et le séchage du béton, les panneaux principaux, les panneaux complémentaires et les cales sont récupérables, assemblés ou non, pour être réutilisée et former de nouveaux coffrages de réservation.

L'épaisseur des panneaux principaux et des panneaux complémentaires coïncide avec l'épaisseur de la paroi en béton coulé.

De plus, l'épaisseur des cales contribuant à la formation de la peau coffrante de l'assemblage coïncide ou est supérieure avec l'épaisseur des panneaux principaux et des panneaux complémentaires.

Selon l'invention, l'au moins un panneau principal et l'au moins un panneau complémentaire présentent une forme de parallélépipède rectangle.

Selon un aspect de l'invention, l'au moins un panneau principal présente une face latérale ayant un périmètre principal de valeur déterminée et l'au moins un panneau complémentaire présente une face latérale ayant un périmètre secondaire de valeur déterminée, la valeur déterminée du périmètre principal de l'au moins un panneau principal étant différente de la valeur déterminée du périmètre secondaire de l'au moins un panneau complémentaire.

Avantageusement, une dimension entre deux angles du périmètre principal de la face latérale de l'au moins un panneau principal est un multiple d'une dimension entre deux angles du périmètre secondaire de la face latérale de l'au moins un panneau complémentaire.

Selon un aspect de l'invention, le dispositif de coffrage comprend au moins un panneau complémentaire d'un premier type présentant une face latérale ayant un premier périmètre secondaire de valeur déterminée, et au moins un panneau complémentaire d'un deuxième type présentant une face latérale ayant un deuxième périmètre secondaire de valeur déterminée, la valeur déterminée du premier périmètre secondaire de l'au moins un panneau complémentaire d'un premier type étant différente de la valeur déterminée du deuxième périmètre secondaire de l'au moins un panneau complémentaire d'un deuxième type.

Avantageusement, une dimension entre deux angles du premier périmètre secondaire de la face latérale de l'au moins un panneau complémentaire d'un premier type est un multiple d'une dimension entre deux angles du deuxième périmètre secondaire de la face latérale de l'au moins un panneau complémentaire d'un deuxième type.

Cette disposition permet de faciliter l'assemblage du dispositif de coffrage de réservations.

Selon un aspect de l'invention, l'au moins un panneau principal et l'au moins un panneau complémentaire présentent une structure évidée.

Cette disposition permet d'insérer des équipements traditionnels de maintien de la position du dispositif de coffrage de réservations dans la paroi en béton coulé.

Selon un aspect de l'invention, l'au moins un panneau principal et l'au moins un panneau complémentaire présentent des faces latérales ajourées.

Cette disposition permet le passage des équipements de serrage du matériel de coffrage propre à la paroi en béton coulé, à travers le dispositif de coffrage de réservations, tout en conservant la liberté du positionnement du dispositif de coffrage de réservation dans la paroi en béton coulé.

Selon l'invention, certaines cales sont uniquement agencées pour maintenir un écartement déterminé entre deux panneaux parmi l'au moins un panneau principal et l'au moins un panneau complémentaire.

L'épaisseur de ces cales qui ne contribuent pas à la formation de la peau coffrante peut être inférieure à celle des panneaux principaux et des panneaux complémentaires.

Selon un aspect de l'invention, l'assemblage comprend des éléments agencés pour former des cheminées de coulage du béton disposés de façon attenante à deux bords opposés de l'assemblage entre deux panneaux parmi l'au moins un panneau principal et l'au moins un panneau complémentaire et/ou entre une cale et un panneau parmi l'au moins un panneau principal et l'au moins un panneau complémentaire.

Ces élément peuvent être prévus lorsque les dimensions de l'ouverture à créer, l'ouvrabilité du béton et le degré de qualité de parement de la paroi en béton coulé le nécessitent.

Selon un aspect de l'invention, les éléments de liaison comprennent des moyens aimantés ou un dispositif d'assemblage précontraint.

Le dispositif d'assemblage précontraint comprend par exemple une tige filetée avec des écrous.

Selon un aspect de l'invention, au moins une partie des cales comprend des moyens de réglage de la distance entre deux faces opposées d'une cale.

Cette disposition permet de faciliter le démontage et le retrait du dispositif de coffrage sans le détériorer en vue de sa réutilisation ultérieure pour réaliser une autre réservation.

Selon un aspect de l'invention, chacune des cales comprend une bande élastique reliant les deux faces opposées de la cale et agencée pour être tendue en permanence, la bande élastique étant disposée sur un bord de la cale et destinée à former une bordure de l'assemblage.

Selon un aspect de l'invention, les faces non ajourés comporte au moins une partie d'une membrane amovible agencée pour envelopper l'au moins un panneau principal, l'au moins un panneau complémentaire, des cales, ou l'assemblage.

Selon un aspect de l'invention, les éléments de liaison traversent deux faces opposées de deux panneaux adjacents.

Cette disposition permet d'accéder aux éléments de liaison sur les deux faces du dispositif de coffrage de manière à faciliter le montage et le démontage du dispositif de coffrage.

Selon un aspect de l'invention, l'au moins un panneau principal comprend une structure intérieure de renfort.

Cette disposition permet aux panneaux principaux de mieux supporter la charge du béton coulé.

Selon un aspect de l'invention, au moins un panneau complémentaire parmi l'au moins un panneau complémentaire comprend une structure intérieure de renfort.

Cette disposition permet à certains panneaux complémentaires de plus grandes dimensions de mieux supporter la charge du béton coulé.

Les dessins annexés illustrent l'invention :
La figure 1 représente vue de face, un panneau principal.
La figure 2 représente vue de face, un panneau complémentaire d'un premier type.
La figure 3 représente vue de face, un panneau complémentaire d'un deuxième type.
La figure 4 représente vue de face, le dispositif de coffrage selon l'invention dans un mode d'assemblage particulier.
La figure 5 représente vue de dessus, le dispositif de coffrage selon l'invention dans un autre mode d'assemblage particulier, dans lequel l'assemblage comprend deux éléments formants des cheminées de coulage.

Comme illustré sur la figure 4, dans un mode de réalisation de l'invention le dispositif de coffrage 100 comporte une pluralité de panneaux principaux 1 et de panneaux complémentaires 2, 3 assemblés dans un plan par des éléments de liaison 5 pour approcher les dimensions de l'ouverture à créer.

Bien entendu, la présente invention n'est pas limitée à un nombre particulier de panneaux.

Comme illustré aux figures 1 à 3, ces panneaux 1, 2, 3 présentent une forme de parallélépipède rectangle.

Bien entendu, ces panneaux 1, 2, 3 pourraient présenter d'autres formes, en particulier une forme en croix.

Les panneaux primaires 1 sont les panneaux de plus grande taille.

Les panneaux complémentaires 2, 3 comprennent un panneau complémentaire 2 d'un premier type A, et un panneau complémentaire 3 d'un deuxième type B de taille plus petite que le panneau complémentaire 2 de premier type A.

Plus précisément, ces trois panneaux 1, 2, 3 présentent tous respectivement une face latérale F1, F2, F3 ayant un périmètre de valeur déterminée différente de la valeur d'un périmètre d'un autre panneau 1, 2, 3 différent.

Dans l'exemple présenté, la hauteur et la largeur mesurée respectivement entre deux angles a1, a2 et deux angles a1, a1' de la face latérale F1 du panneau principal 1 sont respectivement deux fois plus grande que la hauteur et la largeur mesurée respectivement entre deux angles a3, a4 et deux angles a3, a3' de la face latérale F2 du panneau complémentaire 2 de premier type A.

De même, la hauteur mesurée entre les deux angles a3, a4 de la face latérale F2 du panneau complémentaire 2 de premier type A est deux fois plus grande que la hauteur mesurée entre deux angles a5, a6 de la face latérale F3 du panneau complémentaire 2 de deuxième type B.

La largeur mesurée entre deux angles a3, a3' de la face latérale F2 du panneau complémentaire 2 de type A du panneau complémentaire 2 de premier type A est quant à elle identique à la largeur mesurée entre deux angles a5, a5' de la face latérale F3 du panneau complémentaire 3 de type B.

Dans l'exemple présenté, les panneaux principaux 1 et les panneaux complémentaires 2 de premier type A comprennent une structure intérieure de renfort leur permettant de résister sans fléchir aux contraintes exercées par le béton coulé autour du dispositif de coffrage 100.

Les dimensions des panneaux complémentaires 2 de deuxième type B leurs permettent de s'affranchir de la présence d'une structure intérieure de renfort.

Des cales 4, 4a sont ensuite incorporées entre les panneaux 1, 2, 3 pour ajuster les dimensions définitives du coffrage de la réservation.

Ces cales 4, 4a peuvent comprendre des moyens de réglage de la distance entre deux faces opposées d'une cale 4, 4a.

Des éléments de liaison 5 sont agencés pour réaliser un assemblage 10 dans un même plan des panneaux principaux 1, complémentaire 2, 3 et des cales 4.

Certaines cales 4 peuvent comprendre une bande élastique reliant les deux faces opposées de la cale 4 et agencée pour être tendue en permanence, la bande élastique étant disposée sur un bord de la cale 4 et destinée à former une partie du contour extérieur 11 de l'assemblage 10.

Ces éléments de liaison 5 comprennent par exemple des moyens aimantés ou un dispositif d'assemblage précontraint du type tige filetée-écrou.

Les éléments de liaison 5 traversent deux faces opposées de deux panneaux adjacents 1, 2, 3 permettant d'accéder aux éléments de liaison 5 sur les deux faces du dispositif de coffrage de manière à faciliter le montage et le démontage du dispositif de coffrage 1.

L'assemblage 10 du dispositif de coffrage 100 terminé, celui-ci est installé dans la position définitive de l'ouverture à créer, à l'intérieur du coffrage propre à l'ensemble de la paroi en béton coulé.

Le contour extérieur 11 de l'assemblage 10 comprend des faces non ajourées formant la peau coffrante du coffrage de la réservation.

Dans un mode de réalisation non illustré, le contour extérieur 11 de l'assemblage 10 peut également comprendre des faces non ajourés comportant une membrane amovible.

Ce mode de réalisation est particulièrement avantageux lorsque les panneaux 1, 2, 3 présentent une forme en croix, et que les panneaux 1, 2, 3 pris individuellement ne présentent des faces ajourés ne pouvant pas former la peau coffrante du coffrage de la réservation.

Dans un mode de réalisation illustré à la figure 5, l'assemblage 10 comprend des éléments 6 agencés pour former des cheminées de coulage du béton.

Ces éléments 6 sont disposés sur un bord supérieur et inférieur de l'assemblage 10 de manière à ce que le béton puisse s'écouler par gravité au travers les chemisées ainsi formées.

Un premier élément 6a est maintenu entre deux panneaux principaux 1 et un deuxième élément 6b est maintenu entre une cale 4 et un panneau principal 1.

Des éléments de maintien (non illustrés) de la position du dispositif de coffrage 100 dans la paroi en béton coulé sont mis en place dans des parties évidées des panneaux principaux 1 et complémentaires 2, 3.

Les équipements de serrage du matériel de coffrage (non illustrés) propre à la paroi en béton coulé sont installés à travers des faces latérales F1, F2, F3 ajourées des panneaux principaux 1 et complémentaires 2, 3.

Il est ensuite procédé à la finalisation de l'installation du matériel de coffrage propre à la paroi en béton coulé et au coulage du béton.

Après séchage du béton et démontage du coffrage propre à la paroi en béton coulé, les panneaux principaux 1, les panneaux complémentaires 2, 3, les cales 4 et les éléments de liaison 5 sont récupérés assemblés ou non, prêts à reformer de nouveaux coffrages de réservation.

A titre d'exemple non limitatif, les panneaux principaux 1 ont des dimensions de l'ordre de 1 mètre de hauteur, 50 centimètres de largeur et 20 centimètres d'épaisseur.

Le dispositif selon l'invention est particulièrement destiné à la création d'ouvertures de grandes dimensions dans le domaine de la construction de bâtiments et ouvrages de génie civil.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons tant qu'ils entrent dans le cadre de l'invention définie par les revendications annexées.

## Revendications

1. Dispositif de coffrage (100) pour réaliser une réservation adaptée aux dimensions d'une ouverture souhaitée dans une paroi en béton coulé, le dispositif comporte :
- au moins un panneau principal (1),
- au moins un panneau complémentaire (2, 3),
- des cales (4), et
- des éléments de liaison (5) agencés pour réaliser un assemblage (10) dans un même plan de l'au moins un panneau principal (1), de l'au moins un panneau complémentaire (2, 3) et des cales (4),
cet assemblage (10) présentant un contour extérieur (11) comprenant des faces non ajourées formant la peau coffrante du coffrage de la réservation,
certaines cales (4a) étant uniquement agencées pour maintenir un écartement déterminé entre deux panneaux parmi l'au moins un panneau principal (1) et l'au moins un panneau complémentaire (2, 3) ;
**caractérisé en ce que** l'au moins un panneau principal (1) et l'au moins un panneau complémentaire (2, 3) présentent une forme de parallélépipède rectangle.

2. Dispositif de coffrage (100) selon la revendication 1, dans lequel l'au moins un panneau principal (1) présente une face latérale (F1) ayant un périmètre principal de valeur déterminée et l'au moins un panneau complémentaire (2, 3) présente une face latérale (F2, F3) ayant un périmètre secondaire de valeur déterminée, la valeur déterminée du périmètre principal de l'au moins un panneau principal (1) étant différente de la valeur déterminée du périmètre secondaire de l'au moins un panneau complémentaire (2, 3).

3. Dispositif de coffrage (100) selon la revendication 2, dans lequel une dimension entre deux angles (a1, a2) du périmètre principal de la face latérale (F1) de l'au moins un panneau principal (1) est un multiple d'une dimension entre deux angles (a3, a4, a5, a6) du périmètre secondaire de la face latérale (F2, F3) de l'au moins un panneau complémentaire (2, 3).

4. Dispositif de coffrage (100) selon l'une des revendications 1 à 3, comprenant au moins un panneau complémentaire (2) d'un premier type (A) présentant une face latérale (F2) ayant un premier périmètre secondaire de valeur déterminée, et au moins un panneau complémentaire (3) d'un deuxième type (B) présentant une face latérale (F3) ayant un deuxième périmètre secondaire de valeur déterminée, la valeur déterminée du premier périmètre secondaire de l'au moins un panneau complémentaire (2) d'un premier type (A) étant différente de la valeur déterminée du deuxième périmètre secondaire de l'au moins un panneau complémentaire (3) d'un deuxième type (B).

5. Dispositif de coffrage (100) selon la revendication 4, dans lequel une dimension entre deux angles (a3, a4) du premier périmètre secondaire de la face latérale (F2) de l'au moins un panneau complémentaire (2) d'un premier type (A) est un multiple d'une dimension entre deux angles (a5, a6) du deuxième périmètre secondaire de la face latérale (F3) de l'au moins un panneau complémentaire (3) d'un deuxième type (B).

6. Dispositif de coffrage (100) selon l'une des revendications 1 à 5, dans lequel l'au moins un panneau principal (1) et l'au moins un panneau complémentaire (2, 3) présentent une structure évidée.

7. Dispositif de coffrage (100) selon l'une des revendications 1 à 6, dans lequel l'au moins un panneau principal (1) et l'au moins un panneau complémentaire (2, 3) présentent des faces latérales (F1, F2, F3) ajourées.

8. Dispositif de coffrage (100) selon l'une des revendications 1 à 7, dans lequel l'assemblage (10) comprend des éléments (6) agencés pour former des cheminées de coulage du béton disposés de façon attenante à deux bords opposés de l'assemblage (10) entre deux panneaux parmi l'au moins un panneau principal (1) et l'au moins un panneau complémentaire (2, 3) et/ou entre une cale (4) et un panneau parmi l'au moins un panneaux principal (1) et l'au moins un panneau complémentaires (2, 3).

9. Dispositif de coffrage (100) selon l'une des revendications 1 à 8, dans lequel les éléments de liaison (5) comprennent des moyens aimantés ou un dispositif d'assemblage précontraint.

10. Dispositif de coffrage (100) selon l'une des revendications 1 à 8, dans lequel au moins une partie des cales (4) comprend des moyens de réglage de la distance entre deux faces opposées d'une cale (4).

11. Dispositif de coffrage (100) selon la revendication 10, dans lequel chacune des cales (4) comprend une bande élastique reliant les deux faces opposées de la cale (4) et agencée pour être tendue en permanence, la bande élastique étant disposée sur un bord de la cale (4) et destinée à former une partie du contour extérieur (11) de l'assemblage (10).

12. Dispositif de coffrage (100) selon l'une des revendications 1 à 11, dans lequel les faces non ajourés comportent au moins une partie d'une membrane amovible agencée pour envelopper l'au moins un panneau principal (1), l'au moins un panneau complémentaire (2, 3), des cales (4) ou l'assemblage (10).

13. Dispositif de coffrage (100) selon l'une des revendications 1 à 12, dans lequel les éléments de liaison (5) traversent deux faces opposées de deux panneaux adjacents (1, 2, 3).

14. Dispositif de coffrage (100) selon l'une des revendications 1 à 13, dans lequel l'au moins un panneau principal (1) comprend une structure intérieure de renfort.

15. Dispositif de coffrage (100) selon l'une des revendications 1 à 14, dans lequel au moins un panneau complémentaire (2) parmi l'au moins un panneau complémentaire (2, 3) comprend une structure intérieure de renfort.

## Patentansprüche

1. Schalungsvorrichtung (100) zur Herstellung einer Aussparung, die an die Abmessungen einer in einer Wand aus Fließbeton gewünschten Öffnung angepasst ist, wobei die Vorrichtung aufweist:
- mindestens eine Hauptplatte (1),
- mindestens eine komplementäre Platte (2, 3),
- Keile (4) und
- Verbindungselemente (5), die eingerichtet sind, um eine Montage (10) in derselben Ebene der mindestens einen Hauptplatte (1), der mindestens einen komplementären Platte (2, 3) und der Keile (4) durchzuführen,
wobei diese Montage (10) eine äußere Kontur (11) aufweist, die nicht durchbrochene Flächen umfasst, die die Schalungshaut der Schalung der Aussparung bildet,
wobei einige Keile (4a) einzig und allein dafür eingerichtet sind, um einen bestimmten Abstand zwischen zwei Platten von der mindestens einen Hauptplatte (1) und der mindestens einen komplementären Platte (2, 3) einzuhalten,
**dadurch gekennzeichnet, dass** die mindestens eine Hauptplatte (1) und die mindestens eine komplementäre Platte (2, 3) eine Form eines Quaders aufweisen.

2. Schalungsvorrichtung (100) nach Anspruch 1, wobei die mindestens eine Hauptplatte (1) eine Seitenfläche (F1) mit einem Hauptumfang eines bestimmten Werts aufweist und die mindestens eine komplementäre Platte (2, 3) eine Seitenfläche (F2, F3) mit einem sekundären Umfang eines bestimmten Werts aufweist, wobei der bestimmte Wert des Hauptumfangs der mindestens einen Hauptplatte (1) von dem bestimmten Wert des sekundären Umfangs der mindestens einen komplementären Platte (2, 3) unterschiedlich ist.

3. Schalungsvorrichtung (100) nach Anspruch 2, wobei eine Abmessung zwischen zwei Winkeln (a1, a2) des Hauptumfangs der Seitenfläche (F1) der mindestens einen Hauptplatte (1) ein Vielfaches einer Abmessung zwischen zwei Winkeln (a3, a4, a5, a6) des sekundären Umfangs der Seitenfläche (F2, F3) der mindestens einen komplementären Platte (2, 3) ist.

4. Schalungsvorrichtung (100) nach einen der Ansprüche 1 bis 3, umfassend mindestens eine komplementäre Platte (2) eines ersten Typs (A), aufweisend eine Seitenfläche (F2) mit einem ersten sekundären Umfang eines bestimmten Werts und mindestens eine komplementäre Platte (3) eines zweiten Typs (B), aufweisend eine Seitenfläche (F3) mit einem zweiten sekundären Umfang eines bestimmten Werts, wobei der bestimmte Wert des ersten sekundären Umfangs der mindestens einen komplementären Platte (2) eines ersten Typs (A) von dem bestimmten Wert des zweiten sekundären Umfangs der mindestens einen komplementären Platte (3) eines zweiten Typs (B) unterschiedlich ist.

5. Schalungsvorrichtung (100) nach Anspruch 4, wobei eine Abmessung zwischen zwei Winkeln (a3, a4) des ersten sekundären Umfangs der Seitenfläche (F2) der mindestens einen komplementären Platte (2) eines ersten Typs (A) ein Vielfaches einer Abmessung zwischen zwei Winkeln (a5, a6) des zweiten sekundären Umfangs der Seitenfläche (F3) der mindestens einen komplementären Platte (3) eines zweiten Typs (B) ist.

6. Schalungsvorrichtung (100) nach einem der Ansprüche 1 bis 5, wobei die mindestens eine Hauptplatte (1) und die mindestens eine komplementäre Platte (2, 3) eine ausgesparte Struktur aufweisen.

7. Schalungsvorrichtung (100) nach einem der Ansprüche 1 bis 6, wobei die mindestens eine Hauptplatte (1) und die mindestens eine komplementäre Platte (2, 3) durchbrochene Seitenflächen (F1, F2, F3) aufweisen.

8. Schalungsvorrichtung (100) nach einem der Ansprüche 1 bis 7, wobei die Montage (10) Elemente (6) umfasst, die eingerichtet sind, um Fließkanäle des Betons zu bilden, die an zwei gegenüberliegenden Rändern der Montage (10) zwischen zwei Platten von der mindestens einen Hauptplatte (1) und der mindestens einen komplementären Platte (2, 3) und/oder zwischen einem Keil (4) und einer Platte von der mindestens einen Hauptplatte (1) und der mindestens einen komplementären Platte (2, 3) angrenzend angeordnet sind.

9. Schalungsvorrichtung (100) nach einem der Ansprüche 1 bis 8, wobei die Verbindungselemente (5) Magnetmittel oder eine vorgespannte Montagevorrichtung umfassen.

10. Schalungsvorrichtung (100) nach einem der Ansprüche 1 bis 8, wobei mindestens ein Teil der Keile (4) Einstellmittel des Abstands zwischen zwei gegenüberliegenden Flächen eines Keils (4) umfasst.

11. Schalungsvorrichtung (100) nach Anspruch 10, wobei jeder der Keile (4) ein elastisches Band umfasst, das die zwei gegenüberliegenden Flächen des Keils (4) verbindet und eingerichtet ist, um ständig gespannt zu sein, wobei das elastische Band auf einem Rand des Keils (4) angeordnet und bestimmt ist, einen Teil der äußeren Kontur (11) der Montage (10) zu bilden.

12. Schalungsvorrichtung (100) nach einem der Ansprüche 1 bis 11, wobei die nicht durchbrochenen Flächen mindestens einen Teil einer lösbaren Membran aufweisen, die eingerichtet ist, um die mindestens eine Hauptplatte (1), die mindestens eine komplementäre Platte (2, 3), Keile (4) oder die Montage (10) zu umhüllen.

13. Schalungsvorrichtung (100) nach einem der Ansprüche 1 bis 12, wobei die Verbindungselemente (5) zwei gegenüberliegende Flächen von zwei benachbarten Platten (1, 2, 3) durchqueren.

14. Schalungsvorrichtung (100) nach einem der Ansprüche 1 bis 13, wobei die mindestens eine Hauptplatte (1) eine innere Verstärkungsstruktur umfasst.

15. Schalungsvorrichtung (100) nach einem der Ansprüche 1 bis 14, wobei mindestens eine komplementäre Platte (2) von der mindestens einen komplementären Platte (2, 3) eine innere Verstärkungsstruktur umfasst.

## Claims

1. A formwork device (100) to make a space adapted to the dimensions of a desired opening in a poured concrete wall, the device includes:
- at least one main panel (1),
- at least one complementary panel (2, 3),
- shims (4), and
- connecting elements (5) arranged to produce an assembly (10) in the same plane of at least one main panel (1), of at least one complementary panel (2, 3) and shims (4),
this assembly (10) having an external contour (11) comprising unperforated faces forming the formwork skin of the formwork of the space,
certain shims (4a) being only arranged to maintain a determined spacing between two panels among the at least one main panel (1) and the at least one complementary panel (2, 3);
**characterized in that** the at least one main panel (1) and the at least one complementary panel (2, 3) have the shape of a rectangular parallelepiped.

2. The formwork device (100) according to claim 1, wherein the at least one main panel (1) has a lateral face (F1) having a main perimeter of determined value and the at least one complementary panel (2, 3) has a lateral face (F2, F3) having a secondary perimeter of determined value, the determined value of the main perimeter of the at least one main panel (1) being different from the determined value of the secondary perimeter of the at least one complementary panel (2, 3).

3. The formwork device (100) according to claim 2, wherein a dimension between two angles (a1, a2) of the main perimeter of the lateral face (F1) of the at least one main panel (1) is a multiple of a dimension between two angles (a3, a4, a5, a6) of the secondary perimeter of the lateral face (F2, F3) of the at least one complementary panel (2, 3).

4. The formwork device (100) according to any of claims 1 to 3, comprising at least one complementary panel (2) of a first type (A) having a lateral face (F2) having a first secondary perimeter of determined value, and at least one complementary panel (3) of a second type (B) having a lateral face (F3) having a second secondary perimeter of determined value, the determined value of the first secondary perimeter of the at least one complementary panel (2) of a first type (A) being different from the determined value of the second secondary perimeter of the at least one complementary panel (3) of a second type (B).

5. The formwork device (100) according to claim 4, wherein a dimension between two angles (a3, a4) of the first secondary perimeter of the lateral face (F2) of the at least one complementary panel (2) of a first type (A) is a multiple of a dimension between two angles (a5, a6) of the second secondary perimeter of the lateral face (F3) of the at least one complementary panel (3) of a second type (B).

6. The formwork device (100) according to any of claims 1 to 5, wherein the at least one main panel (1) and the at least one complementary panel (2, 3) have a hollow structure.

7. The formwork device (100) according to any of claims 1 to 6, wherein the at least one main panel (1) and the at least one complementary panel (2, 3) have perforated lateral faces (F1, F2, F3).

8. The formwork device (100) according to any of claims 1 to 7, wherein the assembly (10) comprises elements (6) arranged to form concrete pouring chimneys disposed adjoining two opposite edges of the assembly (10) between two panels among the at least one main panel (1) and the at least one complementary panel (2, 3) and/or between a shim (4) and one panel among the at least one main panel (1) and at least one complementary panel (2, 3).

9. The formwork device (100) according to any of claims 1 to 8, wherein the connecting elements (5) comprise magnetic means or a prestressed assembly device.

10. The formwork device (100) according to any of claims 1 to 8, wherein at least part of the shims (4) comprises means for adjusting the distance between two opposite faces of a shim (4).

11. The formwork device (100) according to claim 10, wherein each of the shims (4) comprises an elastic band connecting the two opposite faces of the shim (4) and arranged to be permanently tensioned, the elastic band being disposed on an edge of the shim (4) and intended to form part of the external contour (11) of the assembly (10).

12. The formwork device (100) according to any of claims 1 to 11, wherein the unperforated faces include at least part of a removable membrane arranged to envelop the at least one main panel (1), the at least one complementary panel (2, 3), shims (4) or the assembly (10).

13. The formwork device (100) according to any of claims 1 to 12, wherein the connecting elements (5) pass through two opposite faces of two adjacent panels (1, 2, 3).

14. The formwork device (100) according to any of claims 1 to 13, wherein the at least one main panel (1) comprises an internal reinforcing structure.

15. The formwork device (100) according to any of claims 1 to 14, wherein at least one complementary panel (2) of the at least one complementary panel (2, 3) comprises an internal reinforcing structure.
